# EUROPÄISCHE PATENTSCHRIFT

(11) **EP 2 932 104 B1**
(45) Veröffentlichungstag und Bekanntmachung des Hinweises auf die Patenterteilung: **10.10.2018**
(21) Anmeldenummer: 13759430.5
(22) Anmeldetag: 06.08.2013
(51) Int. Cl.: F04D 29/36

(54) **AXIAL - VENTILATOR**
AXIAL FAN
VENTILATEUR AXIAL

(30) Priorität: 06.08.2012 DE 102012015358; 06.03.2013 DE 202013100976 U
(43) Veröffentlichungstag der Anmeldung: 21.10.2015
(73) Patentinhaber: Kuhn, Norbert, 66482 Zweibrücken (DE)
(72) Erfinder: Kuhn, Norbert, 66482 Zweibrücken (DE)
(74) Vertreter: Wieske, Thilo
(86) Internationale Anmeldenummer: PCT/DE2013/100283
(87) Internationale Veröffentlichungsnummer: WO 2014/023299

(56) Entgegenhaltungen:
- EP-A2- 0 967 104
- FR-A- 772 115
- US-A- 3 054 458
- US-A- 4 061 440

## Beschreibung

Die vorliegende Erfindung betrifft einen Axial-Ventilator mit Laufschaufeln nach dem Oberbegriff des Anspruchs 1.

Es sind derartige Axial-Ventilatoren bekannt, bei denen die Laufschaufeln ein Strömungsprofil aufweisen. Dabei ist die Orientierung der Laufschaufeln auf der Laufradnabe einstellbar, indem die Laufschaufeln um ihre Längsachse drehbar sind. Dabei sind die Laufschaufeln über Holmen an der Laufradnabe gelagert. An den Holmen der Laufschaufeln ist jeweils ein Kegelritzel angeordnet. Die Kegelritzel greifen in ein Kegelrad ein, das über eine Verstellantriebswelle antreibbar ist.

Hierzu wird als Stand der Technik auf die FR-PS 772,115 verwiesen. Dort ist eine Anordnung für ein Propeller-Flugzeug beschrieben, bei der die Schaufeln des Propellers in dem beschriebenen Sinne um die Längsachse drehbar sind. Dadurch soll die Förderrichtung der Luft beim Drehen des Propellers einstellbar sein. Es ist beschrieben, dass bei einer Drehung der Schaufeln des Propellers um die Längsachse der Propeller im Sinne eines Abbremsens des Flugzeugs betrieben werden kann bzw. dass mit einer entsprechenden Drehung der Schaufeln des Propellers um deren Längsachse durch den Propellerantrieb das Flugzeug rückwärtsfahren kann.

In der US-PS 4,061,440 ist ein Lüfter beschrieben, bei dem die Schaufeln des Lüfterrades ebenfalls so einstellbar sein sollen durch eine Drehung um deren Längsachse, dass der Lüfter in zwei entgegensetzte Richtungen fördern kann, abhängig von der jeweiligen Stellung der Schaufeln des Lüfterrades. Es ist weiterhin beschrieben, dass die Verstellantriebswelle mittels Hydraulikmotors antreibbar ist.

Entsprechendes zeigt auch die US-PS 3,054,458.

In der EP 0 967 104 A2 ist ebenfalls ein Lüftermotor beschrieben, der zur Zuführung von Kühlluft zu einem Wärmetauscher eines Motors verwendet wird. Dieser Lüftermotor hat eine Drehzahl, die im allgemeinen direkt abhängig ist von der Drehzahl des Motors. Da der Motor bei derselben Drehzahl aber mit unterschiedlicher Last arbeiten kann, variiert auch entsprechend die Wärmemenge, die von dem Wärmetauscher bei ein und derselben Motordrehzahl abgeführt werden muss. Entsprechend besteht ein Bedarf, die Förderleistung des Lüftermotors bei ein und derselben Drehzahl unterschiedlich einstellen zu können. Dies erfolgt, indem die Schaufeln des Lüfters um ihre Längsachse drehbar sind. Durch eine Drehung der Schaufeln um ihre Längsachse lässt sich der Wirkungsgrad des Lüfters und damit die Förderleistung beeinflussen.

Der vorliegenden Erfindung liegt die Aufgabe zu Grunde, eine Konstruktion eines Axial-Ventilators vorzuschlagen, mit der die Einstellbarkeit der Laufschaufeln möglichst einfach durchführbar ist.

Nach der vorliegenden Erfindung kann das Kegelrad mit einem Planetengetriebe auf der Verstellantriebswelle angeordnet sein. Die Ausgestaltung erweist sich auch als vorteilhaft, wenn für die Einstellung der Rotorblätter kein Planetengetriebe verwendet wird. Das Kegelrad kann auch direkt auf der Verstellantriebswelle angeordnet sein.

Darüber wird das Kegelrad bewegt bzw. auch in seiner Position gehalten.

Die Verstellantriebswelle ist die Ausgangswelle des Verstellmotors, über den die Orientierung der Laufschaufeln eingestellt wird. Davon zu unterscheiden ist die Antriebswelle des Antriebsmotors, über die der Axial-Ventilator in Rotation versetzt wird.

Dabei erweist es sich als vorteilhaft, dass die Verstellung der Laufschaufeln synchronisiert erfolgt. Dadurch ergibt sich in vorteilhafter Weise ein einheitliches Strömungsbild.

Durch die Konstruktion lassen sich die Laufschaufeln insbesondere auch um große Winkel drehen. Es ist konstruktionsbedingt möglich, die Laufschaufeln vollständig um 360 Grad um ihre Längsachse einstellbar zu verdrehen. Selbstverständlich lassen sich dabei auch kleinere Winkel einstellen.

Dadurch wird es beispielsweise möglich, einen Reversierbetrieb des Axial-Ventilators bei optimiertem Wirkungsgrad und optimiertem Leistungsvermögen für beide (entgegengesetzte) Förderrichtungen zu erreichen (Vorwärts- und Rückwärtsbetrieb).

Dazu werden vorteilhaft asymmetrische und profilierte Laufschaufeln verwendet.

Diese Konstruktion kann für regelbare Ventilatoren verwendet werden, bei denen eine Laufschaufelverstellung während des Betriebes erfolgt, oder auch für Ventilatoren mit zwei Stellungen der Laufschaufeln- eine für Vorwärtsbetrieb und eine für Reversierbetrieb.

Bei dem Wechsel zwischen Vorwärtsbetrieb und Reversierbetrieb müssen die Ventilatoren bei Störfällen wie beispielsweise beim Auftreten von Brand, Schlagwetter und Explosion schnell reagieren und auf Reversierbetrieb umschalten, um Menschenleben zu retten. Dies gilt insbesondere für:
Bewetterung von Gruben und bei Schlagwetter
Axiale Tunnelventilatoren zur Be- und Entlüftung von Tunneln mit einer geeigneten Förderrichtung für den Brandfall
Strahlventilatoren mit je einem Betriebspunkt für Vorwärtsbetrieb und Reversierbetrieb bei Tunnel mit Gegenverkehr und entsprechende Schaltung bei Tunnelbrand.

Nach der vorliegenden Erfindung weist die Laufradnabe eine innere Kammer auf. In dieser inneren Kammer ist eine Ölfüllung vorhanden. Die Laufradnabe weist weiterhin eine äußere Kammer auf. Die innere Kammer und die äußere Kammer sind über mehrere Öffnungen verbunden, die jeweils ein Dichtungssystem aufweisen, das einen Teil des Öls durchlässt und einen Teil des Öls zurückhält. Durch diese Dichtungssysteme werden die Lager der Holme der Laufschaufeln zumindest im laufenden Betrieb des Axial-Ventilators geschmiert. Die äußere Kammer steht am radialinneren Endbereich mit der inneren Kammer der Laufradnabe durch Überlaufrohre in Verbindung, durch die beim Abstellen des Axial-Ventilators das Öl zumindest teilweise zurück in die innere Kammer der Laufradnabe strömt.

Vorteilhaft werden durch diese Ausgestaltung die umlaufenden Lager der Holme der Laufschaufeln sowie die Verstell-Getriebe geschmiert. Dabei ist die Laufradnabe mit einer Ölfüllung versehen. Beim Betrieb des Rotors ist das Öl gleichmäßig verteilt.

Weiterhin ist die von der Schaufelverstelleinrichtug gebildete innere Kammer der Laufradnabe gegenüber der äußeren Kammer abgedichtet, die durch den schaufelseitigen Hohlraum gebildet wird. Diese Abdichtung erfolgt durch die nur teilweise für das Öl durchlässigen Abdichtungen. Dadurch lässt sich verhindern, dass der in dieser Kammer befindliche Ölvorrat während des Betriebs des Rotors entleert und das gesamte in der inneren Kammer der Laufradnabe befindliche Öl in die äußere Kammer verdrängt wird.

Durch die Überlaufrohre kann sich bei Stillstand des Rotors das Öl aus der äußeren Kammer in die innere Kammer entleeren und sich wieder (im Wesentlichen vollständig) in der inneren Kammer der Laufradnabe sammeln.

Dadurch ist eine ausreichende Schmierung gewährleistet und die Vorrichtung vor Überhitzung geschützt.

Bei der Ausgestaltung nach Anspruch 2 erfolgt die Einstellung der Orientierung der Laufschaufeln mittels eines hydraulischen Verstellmotors. Das Antriebsmoment des hydraulischen Verstellmotors hält die Laufschaufeln während des Betriebs des Axial-Ventilators in der richtigen Förderstellung.

Die Ausgestaltung mit dem hydraulischen Verstellmotor hat den Vorteil, dass ein hydraulischer Motor gute Leistungsdaten aufweist bei einem vergleichsweise geringen Gewicht.

Bei der Ausgestaltung nach Anspruch 3 wird das Rückstellmoment der Laufschaufeln zumindest teilweise durch Ausgleichsgewichte kompensiert.

Vorteilhaft wird dadurch der Verstellmotor entlastet, so dass dieser die erforderlichen Kräfte zur Einstellung der Orientierung der Laufschaufeln während des Betriebs des Axial-Ventilators nicht allein aufbringen muss.

Ein Ausführungsbeispiel der Erfindung ist in der Zeichnung dargestellt. Es zeigt dabei:
- Fig. 1:: einen Axial-Ventilator mit Laufschaufeln,
- Fig. 2:: einen Axial-Ventilator in einer Draufsicht auf eine Schnittdarstellung bei Stillstand des Rotors,
- Fig. 3:: die Lagerung der Laufschaufeln in der Laufradnabe,
- Fig. 4:: ein Ausführungsbeispiel für die Einstellung der Orientierung der Laufschaufeln und
- Fig. 5:: einen Axial-Ventilator, bei dem im Unterschied zur Darstellung der Figur 1 das Kegelrad direkt von der Verstellantriebswelle angetrieben wird.

Figur 1 zeigt einen Axial-Ventilator mit Laufschaufeln 11, wobei die Laufschaufeln 11 ein Strömungsprofil aufweisen. Die Orientierung der Laufschaufeln 11 auf der Laufradnabe 10 ist einstellbar, indem die Laufschaufeln 11 um ihre Längsachse drehbar sind. Die Laufschaufeln 11 sind über Holme 12 an der Laufradnabe 10 gelagert. An den Holmen 12 der Laufschaufeln 11 ist jeweils ein Kegelritzel 13 angeordnet, wobei die Kegelritzel 13 in ein Kegelrad 14 mit einem Planetengetriebe auf der Verstellantriebswelle 15 eingreifen.

Dadurch sind die Laufschaufeln um ihre Längsachse drehbar und können entweder vor dem Anfahren des Axial-Ventilators oder auch im laufenden Betrieb hinsichtlich ihres Anstellwinkels eingestellt werden. Insbesondere können die Laufschaufeln auch um 180 Grad gedreht werden, so dass die Förderrichtung des Axial-Ventilators umkehrbar ist. Dabei ergibt sich, dass der Wirkungsgrad und die Leistungsdaten für beide Förderrichtungen praktisch gleich sind.

Weiterhin zeigt die Figur 1 eine Ausgestaltung zur Schmierung der umlaufenden Lager der verstellbaren Laufschaufeln sowie der Zahnräder der Verstell-Getriebe. Dabei enthält die Laufradnabe 10, die den Axial-Ventilator antreibt, eine konstante Ölfüllung. Dieses Öl wird beim Anlaufen des Ventilators zunächst in einer inneren Kammer 16 der Laufradnabe 10 verteilt und durchströmt das Verstell-Getriebe. Dabei wird ein Teil des Öls durch einen Haltering 21 zurückgehalten. Der nicht durch den Haltering 21 zurückgehaltene Teil des Öls durchströmt das innere Holmlager 22. In diesem inneren Holmlager 22 wird wiederum ein Teil des Öls zurückgehalten, bevor es das äußere radiale Holmlager 23 erreicht und sich in der äußeren Kammer 17 der Laufradnabe 10 ringförmig verteilt. Die innere Kammer 16 und die äußere Kammer 17 der Laufradnabe 10 sind durch die Wand 18 voneinander getrennt.

In dieser Wand 18 befinden sich Überlaufrohre 24. Bei Stillstand des Rotors sammelt sich das Öl im unteren Bereich der Laufradnabe 10 und wird aus der äußeren Kammer 17 durch die Überlaufrohre 24 in dem - bei Stillstand des Rotors - unteren Bereich der Laufradnabe 10 in die innere Kammer 16 gedrückt. Bei einem Wiederanlaufen des Rotors wird das Öl dann wieder verteilt wie oben beschrieben.

Es sind weiterhin noch Ausgleichsgewichte 25 zu sehen. Diese Ausgleichsgewichte wirken einem Rückstellmoment der Schaufeln 11 entgegen. Dadurch wird der Verstellantriebsmotor sowie auch das Verstellgetriebe entlastet, die sonst im laufenden Betrieb des Rotors die Kräfte zur Kompensation der Rückstellmomente der Schaufeln 11 aufbringen müssten.

Figur 2 zeigt einen Axial-Ventilator in einer Draufsicht auf eine Schnittdarstellung bei Stillstand des Rotors. Dabei hat sich das Öl im unteren Bereich des Rotors 10 gesammelt Die Ölfüllung 201 ist in die beiden Kammern 16 und 17 verteilt. Durch diese Ölfüllung 201 wird während des Anfahrens und darüber hinaus die Getriebe- und Lagerschmierung während des Betriebes aufrechterhalten. Beim Abschalten des Axial-Ventilators wird eine Überschussmenge des Öls in die innere Kammer 16 automatisch zurückgeführt und sammelt sich in der unteren Hälfte der Laufradnabe (10).

Die Darstellung der Figur 2 zeigt ein Ausführungsbeispiel mit einem Planetengertriebe. Es ist ersichtlich, dass die im Zusammenhang mit Fogur 2 beschriebene Schmierung auch dann einsetzbar ist, wenn das Kegelrad direkt von der Verstellantriebswelle angetrieben wird. Dieses Ausführungsbeispiel ist im Einzelnen nicht näher dargestellt.

Entsprechend der Darstellung der Figur 3 sind die Laufschaufeln in der Laufradnabe schwenkbar und spielfrei gelagert.

Der Schwenkbereich 19 der Laufschaufeln kann so groß sein, dass über das Kegelrad 14 die Kegelritzel 13 um 180° und mehr geschwenkt werden können.

In der Darstellung der Figur 3 ist mit dem Pfeil 301 die Drehrichtung bezeichnet und mit dem Pfeil 302 die Strömungsrichtung.

Entsprechend der Darstellung der Figur 4 kann die Einstellung der Orientierung der Laufschaufeln derart erfolgen, dass bei Umschalten von Vorwärts- auf Rückwärtsbetrieb und Drehrichtungsumkehr des elektrischen Antriebsmotors zuerst die Laufschaufel 11 mit dem Strömungsprofil um den Winkel ß (19) mit 180° und mehr geschwenkt werden kann bis der Betriebspunkt für Reversierbetrieb (20) erreicht ist.

Es hat sich gezeigt, dass in dem Reversierbetrieb die Fördermengen-Leistung des Axial-Ventilators mehr als 80% der Fördermengen-Leistung im Vorwärtsbetrieb ist und damit einem gemessenen Kennfeld eines Axial-Ventilators im Vorwärtsbetrieb nahezu gleichkommt. Die Förderleistung kann durch die verstellbaren Laufschaufeln wie bei einem Axial-Ventilator mit Laufschaufelverstellung ausgeführt werden.

In der Darstellung der Figur 4 ist mit dem Pfeil 401 die Drehrichtung bezeichnet und mit dem Pfeil 402 die Strömungsrichtung.

Figur 5 zeigt einen Axial-Ventilator, der weitgehend dem Ausführungsbeispiel der Figur 1 entspricht. Gleiche Bauteile sind mit gleichen Bezugszeichen versehen. Im Unterschied zur Darstellung der Figur 1 wird in dem Ausführungsbeispiel der Figur 5 das Kegelrad 14 direkt von der Verstellantriebswelle 15 angetrieben, ohne dass ein Planetengetriebe zwischengeschaltet ist (wie dies in der Darstellung der Figur 1 der Fall ist).

Wie im Zusammenhang mit Figur 2 erläutert, sind die dortigen Verhältnisse bei der Schmierung auch bei einer Ausgestaltung anwendbar, bei der entsprechend der Darstellung der Figur 5 das Kegelrad 14 direkt von der Verstellantriebswelle 15 (ohne ein Planetengetriebe) angetrieben wird.

## Patentansprüche

1. Axial-Ventilator mit Laufschaufeln (11), wobei die Laufschaufeln (11) ein Strömungsprofil aufweisen, wobei die Orientierung der Laufschaufeln (11) auf der Laufradnabe (10) einstellbar ist, indem die Laufschaufeln (11) um ihre Längsachse drehbar sind, wobei die Laufschaufeln (11) über Holmen (12) an der Laufradnabe (10) gelagert sind, wobei an den Holmen (12) der Laufschaufeln (11) jeweils ein Kegelritzel (13) angeordnet ist, wobei die Kegelritzel (13) in ein Kegelrad (14) eingreifen, das über eine Verstellantriebswelle (15) antreibbar ist,
**dadurch gekennzeichnet, dass** die Laufradnabe (10) eine innere Kammer (16) aufweist, wobei eine Ölfüllung (201) in der inneren Kammer (16) vorhanden ist, wobei die Laufradnabe (10) weiterhin eine äußere Kammer (17) aufweist, wobei die innere Kammer (16) und die äußere Kammer (17) verbunden sind über mehrere Öffnungen, die jeweils ein Dichtungssystem aufweisen, das einen Teil des Öls durchlässt und einen Teil des Öls zurückhält, wobei durch diese Dichtungssysteme die Lager (22, 23) der Holmen (12) der Laufschaufeln (11) zumindest im laufenden Betrieb des Axial-Ventilators geschmiert werden, wobei die äußere Kammer (17) am radialinneren Endbereich mit der inneren Kammer (16) der Laufradnabe (10) durch Überlaufrohre (24) in Verbindung steht, durch die beim Abstellen des Axial-Ventilators das Öl zumindest teilweise zurück in die innere Kammer (16) der Laufradnabe (10) strömt.

2. Axial-Ventilator nach Anspruch 1,
**dadurch gekennzeichnet, dass** die Einstellung der Orientierung der Laufschaufeln (11) mittels eines hydraulischen Verstellmotors erfolgt, wobei das Antriebsmoment des hydraulischen Verstellmotors die Laufschaufeln (11) während des Betriebs des Axial-Ventilators in der richtigen Förderstellung hält.

3. Axial-Ventilator nach Anspruch 2,
**dadurch gekennzeichnet, dass** das Rückstellmoment der Laufschaufeln (11) zumindest teilweise durch Ausgleichsgewichte (25) kompensiert wird.

## Claims

1. Axial fan with rotor blades (11), wherein the rotor blades (11) comprise a flow profile, wherein the orientation of the rotor blades (11) on the rotor hub (10) is adjustable in that the rotor blades (11) are rotatable around their longitudinal axis, wherein the rotor blades (11) are mounted on the rotor hub (10) via struts (12), wherein a bevel pinion (13) is respectively arranged on the struts (12) of the rotor blades (11), wherein the bevel pinions (13) engage with a bevel gear (14), which can be driven via an adjustable drive shaft (15),
**characterized in that** the rotor hub (10) comprises an inner chamber (16), wherein an oil filling (201) is present in the inner chamber (16), wherein the rotor hub (10) further comprises an outer chamber (17), wherein the inner chamber (16) and the outer chamber (17) are connected via multiple openings, which respectively comprise a sealing system, which permits through a portion of the oil and holds back a portion of the oil, wherein, through these sealing systems, the bearings (22, 23) of the struts (12) of the rotor blades (11) are lubricated at least during the operation of the axial fan, wherein the outer chamber (17), at the radially inner end region, is in connection with the inner chamber (16) of the rotor hub (10) via overflow pipes (24), through which, when shutting down the axial fan, the oil at least partially flows back into the inner chamber (16) of the rotor hub (10).

2. Axial fan according to claim 1,
**characterized in that** the adjustment of the orientation of the rotor blades (11) occurs by means of a hydraulic adjustable motor, wherein the drive torque of the hydraulic adjustable motor keeps the rotor blades (11) in the correct conveying position during the operation of the axial fan.

3. Axial fan according to claim 2,
**characterized in that** the restoring torque of the rotor blades (11) is at least partially compensated for via counterweights (25).

## Revendications

1. Ventilateur axial à pales tournantes (11), les pales tournantes (11) présentant un profil d'écoulement, l'orientation des pales tournantes sur le moyeu de rotor (10) pouvant être réglée par rotation des pales tournantes (11) autour de leur axe longitudinal, les pales tournantes (11) étant montées sur le moyeu de rotor (10) par l'intermédiaire de tiges (12), un pignon conique (13) étant disposé sur chaque tige (12) des pales tournantes (11), ledit pignon conique (13) s'engrenant sur une roue dentée conique (14) pouvant être entraînée par le biais d'un arbre d'entraînement de réglage (15),
**caractérisé en ce que** le moyeu de rotor (10) est muni d'une chambre intérieure (16), une charge d'huile (201) étant présente dans la chambre intérieure (16), le moyeu de rotor (10) étant muni en outre d'une chambre extérieure (17), la chambre intérieure (16) et la chambre extérieure (17) étant reliées par plusieurs ouvertures ayant chacune un système d'étanchéité qui laisse passer une partie de l'huile et retient une partie de l'huile, les paliers (22, 23) des tiges (12) des pales (11) étant lubrifiées par ces systèmes d'étanchéité au moins pendant le fonctionnement du ventilateur axial, la chambre extérieure (17) étant reliée à la chambre intérieure (16) du moyeu de rotor (10), dans la zone d'extrémité radialement intérieure, par des conduits de trop-plein (24) au moyen desquels l'huile retourne au moins en partie dans la chambre intérieure (16) du moyeu de rotor (10) lorsque le ventilateur axial est arrêté.

2. Ventilateur axial selon la revendication 1, **caractérisé en ce que** l'orientation des pales tournantes (11) est réglée au moyen d'un moteur de réglage hydraulique, le couple d'entraînement du moteur de réglage hydraulique maintenant les pales tournantes (11) dans la position de refoulement correcte pendant le fonctionnement du ventilateur axial.

3. Ventilateur axial selon la revendication 2, **caractérisé en ce que** le couple de rappel des pales tournantes (11) est au moins en partie compensé par des masselottes d'équilibrage (25).
